# EUROPÄISCHE PATENTSCHRIFT

(11) **EP 1 389 891 B1**
(45) Veröffentlichungstag und Bekanntmachung des Hinweises auf die Patenterteilung: **19.11.2008**
(21) Anmeldenummer: 03017297.7
(22) Anmeldetag: 30.07.2003
(51) Int. Cl.: H04R 25/00

(54) **Platzsparende Antennenanordnung für Hörhilfegeräte**
Space saving antenna assembly for hearing aids
Ensemble d'antennes à encombrement réduit pour prothèses auditives

(30) Priorität: 12.08.2002 DE 10236940
(43) Veröffentlichungstag der Anmeldung: 18.02.2004
(73) Patentinhaber: Siemens Audiologische Technik GmbH, 91058 Erlangen (DE)
(72) Erfinder: Kasztelan, Thomas, 91058 Erlangen (DE); Niederdränk, Torsten, Dr., 91056 Erlangen (DE); Nikles, Peter, 91054 Erlangen (DE); Weistenhöfer, Christian, 91088 Bubenreuth (DE)
(74) Vertreter: Maier, Daniel Oliver

(56) Entgegenhaltungen:
- WO-A-91/10243
- DE-A1- 19 854 201
- DE-C1- 4 319 599
- DE-C1- 4 326 358

## Beschreibung

Die Erfindung betrifft ein Hörhilfegerät mit wenigstens einem Mikrofon zur Aufnahme eines akustischen Eingangssignals und Wandlung in ein elektrisches Signal, einer Signalverarbeitungseinheit zur Verarbeitung des elektrischen Signals, einem Hörer zur Wandlung des elektrischen Signals in ein akustisches Signal und mit einer Antennenspule zur drahtlosen Datenübertragung zwischen dem Hörhilfegerät und einem weiteren Gerät.

Ferner betrifft die Erfindung ein Hörhilfegerät mit wenigstens einem Mikrofon zur Aufnahme eines akustischen Eingangssignals und Wandlung in ein elektrisches Signal, einer Signalverarbeitungseinheit zur Verarbeitung des elektrischen Signals, einem Hörer zur Wandlung des elektrischen Signals in ein akustisches Signal und mit einer Antennenspule zur drahtlosen Datenübertragung zwischen dem Hörhilfegerät und einem weiteren Gerät, wobei der Hörer von wenigstens einem Abschirmblech oder einer Abschirmkapsel umgeben ist.

Aus der DE 43 19 599 C1 ist ein Hörgerät mit einer Induktionsspule bekannt, welche in einer Aussparung in einer Leiterplatte versenkt angeordnet ist.

Aus der DE 690 31 432 T2 ist ein Schallwandler für Hörgeräte bekannt, bei dem eine Spule auf einen flexiblen Träger befestigt ist.

Aus der DE 199 15 558 C2 ist ein regelndes Implantat zur Normalisierung des Liquordruckes bekannt, bei dem eine Antenne auf der Oberfläche eines Chips angeordnet ist.

Aus der DE 43 26 358 C1 ist eine Induktionsspule für Hörgeräte bekannt, welche einen Spulenkörper aus Mu-Metall aufweist.

Aus der DE 198 54 201 C2 ist ein Hörhilfegerät mit einem Hörer zur Schallabgabe und mit einer Induktionsspule zur induktiven Aufnahme von Signalen sowie mit einer Kompensations-Induktivität zur Erzeugung eines Kompensationsfeldes bekannt, bei dem die Kompensations-Induktivität in der Signalleitung des Hörers derart zwischen der Induktionsspule und dem Hörer positioniert ist, dass ihr Kompensationsfeld bei Betrieb der Induktionsspule gegen das Magnetfeld des Hörers gerichtet ist und eine Kopplung zwischen dem Hörer und der Induktionsspule vermindert.

Der in Hörhilfegeräten verwendete sogenannte Hörer arbeitet meist nach dem elektromagnetischen Prinzip. Dazu wird im Hörer ein magnetischer Kreis aufgebaut. Leider werden auch ge ringe magnetische Streufelder in den Außenraum abgestrahlt. Diese ungewollten Störfelder führen zu Wechselwirkungen mit den um den Hörer liegenden Spulen und Leitungen. Es ist daher wünschenswert, die Hörerfelder auf das Hörergehäuse zu beschränken oder zu kompensieren.

Aufgabe der vorliegenden Erfindung ist es, den Platzbedarf einer Antennenspule für die drahtlose Übertragung von Daten bei einem Hörhilfegerät zu minimieren.

Diese Aufgabe wird bei einem Hörhilfegerät mit wenigstens einem Mikrofon zur Aufnahme eines akustischen Eingangssignals und Wandlung in ein elektrisches Signal, einer Signalverarbeitungseinheit zur Verarbeitung des elektrischen Signals, einem Hörer zur Wandlung des elektrischen Signals in ein akustisches Signal und mit einer Antennenspule zur drahtlosen Datenübertragung zwischen dem Hörhilfegerät und einem weiteren Gerät dadurch gelöst, dass die Antennenspule auf den Hörer gewickelt ist.

Ferner wird die Aufgabe bei einem Hörhilfegerät mit wenigstens einem Mikrofon zur Aufnahme eines akustischen Eingangssignals und Wandlung in ein elektrisches Signal, einer Signalverarbeitungseinheit zur Verarbeitung des elektrischen Signals, einem Hörer zur Wandlung des elektrischen Signals in ein akustisches Signal und mit einer Antennenspule zur drahtlosen Datenübertragung zwischen dem Hörhilfegerät und einem weiteren Gerät, wobei der Hörer von wenigstens einem Abschirmblech oder einer Abschirmkapsel umgeben ist, dadurch gelöst, dass die Antennenspule auf das Abschirmblech oder die Abschirmkapsel gewickelt ist.

Die Erfindung bietet den Vorteil, dass durch die auf den Hörer gewickelte Antennenspule kaum zusätzlicher Platz im Hörhilfegerät benötigt wird. Ein weiterer Vorteil der Erfindung liegt darin, dass das von dem Hörer auf die Antennenspule übertragene elektromagnetische Signal zumeist ein sehr gut definiertes von der Antennenspule aufgenommenes Störsignal ist. Bei einer auf den Hörer gewickelten Antennenspule kann das Signalübertragungsverhalten zwischen dem Hörer und der Antennenspule exakt erfasst werden, was eine gute Kompensation des von dem Hörer übertragenen Signals ermöglicht.

Zur Kompensation des von dem Hörer erzeugten elektromagnetischen Feldes sieht eine Ausführungsform der Erfindung eine Kompensationsspule vor. Durch die Kompensationsspule wird ein elektromagnetisches Feld erzeugt, das dem von dem Hörer im Bereich der Antennenspule erzeugten elektromagnetischen Feld entgegengerichtet ist und dieses kompensiert. Vorteilhaft ist die Kompensationsspule mit auf den Hörer bzw. das Abschirmblech oder die Abschirmkapsel gewickelt. Dadurch erfordert auch die Kompensationsspule kaum zusätzlichen Platzbedarf im Hörhilfegerät. Die Kompensationsspule kann jedoch auch nicht auf den Hörer gewickelt, sondern beispielsweise vor dem Hörer angeordnet werden. Ist die Kompensationsspule auf den Hörer gewickelt, so kann sie sich auch über oder unter der Antennenspule befinden.

Bei einer Variante der Erfindung sind die Antennenspule und die Kompensationsspule als Spule mit Mittelabgriff ausgeführt. Dies vereinfacht und verbilligt die Herstellung des Hörhilfegerätes gemäß der Erfindung.

Eine weitere Ausführungsform der Erfindung sieht eine elektrische Kompensationsschaltung, die sowohl als externer Schaltkreis als auch als in einen Hörhilfegeräte-IC integrierter Schaltkreis ausgeführt sein kann, in Verbindung mit der Kompensationsspule zur Kompensation des von dem Hörer auf die Antennenspule übertragenen elektromagnetischen Signals vor. Vorzugsweise ist der Kompensationsschaltung direkt das elektrische Hörer-Eingangssignal zugeführt. Dieses wird in der Kompensationsschaltung nach Amplitude und/oder Phase modifiziert und in die Kompensationsspule eingespeist. Dies trägt zu einer besonders effektiven Kompensation des von dem Hörer hervorgerufenen Störsignals bei.

Die Kompensationsschaltung kann als aktives oder passives Filter ausgeführt sein. Weiterhin können die Filterparameter dieser Kompensationsschaltung entweder statisch gewählt oder adaptiv während des Betriebes angepasst werden.

Während sich die oben beschriebene Kompensation auf die weitgehende Auslöschung des von dem Hörer hervorgerufenen, ungewollten Magnetfeldes innerhalb der Antennenspule bezieht, kann diese Kompensation bei einer weiteren Ausführungsform der Erfindung auch elektrisch durch eine entsprechende Signalverarbeitung in dem Hörhilfegerät, vor Abgabe der Hörersignale, durchgeführt werden. Hierzu umfasst das Hörhilfegerät vorzugsweise ein Subtraktionsfilter, in dem das Hörer-Eingangssignal verarbeitet und von dem vorliegenden elektrischen Antennensignal abgezogen wird. Durch dieses interne Kompensationsverfahren mittels elektronischer Signalverarbeitung wird eine Kompensation durchgeführt, die das Magnetfeld des Hörers nicht beeinflusst. Diese Art der Kompensation stellt daher auch eine sehr energieeffiziente Lösung dar.

Die Erfindung kann bei allen bekannten Hörhilfegeräte-Typen angewendet werden, beispielsweise bei hinter dem Ohr tragbaren Hörgeräten, in dem Ohr tragbaren Hörgeräten, implantierbaren Hörgeräten oder Taschenhörgeräten. Weiterhin kann das Hörhilfegerät gemäß der Erfindung auch Teil eines mehrere Geräte zur Versorgung eines Schwerhörigen umfassenden Hörgerätesystems sein, z.B. Teil eines Hörgerätesystems mit zwei am Kopf getragenen Hörgeräten zur binauralen Versorgung oder Teil eines Hörgerätesystem, bestehend aus einem am Kopf tragbaren Gerät und einer am Körper tragbaren Prozessoreinheit.

Die Erfindung wird nachfolgend anhand von Ausführungsbeispielen näher beschrieben. Es zeigen:
Figur 1 einen Hörer, auf den eine Antennenspule gewickelt ist,
Figur 2 das Blockschaltbild eines Hörhilfegerätes mit einer um den Hörer gewickelten Antennenspule, einer Kompensationsspule und einer elektrischen Kompensationsschaltung, und
Figur 3 das Blockschaltbild eines Hörhilfegerätes mit einer um den Hörer gewickelten Antennenspule und einem Subtraktionsfilter.

Figur 1 zeigt einen als Hörer 1 ausgebildeten elektroakustischen Wandler 1. Der Hörer 1 besitzt an seiner einen Stirnseite die beiden elektrischen Kontakte 2A und 2B, über die dem Hörer 1 ein elektrisches Eingangssignal zugeführt wird. An der gegenüberliegenden Stirnseite befindet sich ein Schallaustrittsstutzen 3, über den ein akustisches Ausgangssignal abgegeben wird. Das Gehäuse des Hörers 1 besteht vorzugsweise aus einem Eisenblech, damit eine Abstrahlung elektromagnetischer Wellen aus dem Hörer weitgehend unterbunden wird.

Gemäß der Erfindung ist auf den Hörer 1 eine Antennenspule 4 gewickelt. Die Antennenspule 4 dient zum drahtlosen Datenaustausch zwischen einem Gerät, in das der Hörer 1 eingebaut ist, und einem weiteren Gerät. Dabei kann die Antennenspule 4 sowohl zum Senden als auch zum Empfangen eines elektromagnetischen Signals verwendet werden. Bei der Antennenspule 4 in dem Ausführungsbeispiel gemäß Figur 1 handelt es sich um eine Spule mit Mittelabgriff, zu erkennen an den drei Anschlussleitungen 5A, 5B, 5C. Somit lassen sich mittels der Antennenspule 4 zwei Funktionen gleichzeitig erfüllen: Einerseits kann die Antennenspule 4, wie bereits genannt, als Sendeund/oder Empfangsspule verwendet werden, andererseits wird ihr auch ein aus dem Hörer-Eingangssignal abgeleitetes Signal zugeführt, so dass ein trotz der elektromagnetischen Abschirmung des Hörers durch das Hörergehäuse von dem Hörer 1 abgegebenes elektromagnetisches Signal weitgehend kompensiert wird und das Antennensignal möglichst nicht beeinflusst.

Anders als in dem gezeigten Ausführungsbeispiel könnte eine Kompensationsspule auch als eigenständiges Bauteil, also getrennt von der Antennenspule 4, vorhanden sein, durch die eine Kompensation des Hörerfeldes erreicht wird. Die Kompensationsspule kann dabei vor, neben oder hinter dem Hörer 1 angeordnet sein. Weiterhin kann der Hörer 1 innerhalb eines Hörhilfegerätes auch von einer zusätzlichen Abschirmkapsel umgeben sein. Dann wird die Antennenspule 4 gemäß der Erfindung vorteilhaft nicht direkt auf den Hörer 1, sondern auf diese Abschirmkapsel gewickelt. Auch durch diese Maßnahme kann eine verhältnismäßig große Spule nahezu ohne zusätzlichen Platzbedarf innerhalb eines Hörhilfegerätes angeordnet werden.

Figur 2 zeigt in vereinfachter, schematischer Darstellung das Blockschaltbild eines Hörhilfegerätes mit einer Antennenspule gemäß der Erfindung. Das Hörhilfegerät umfasst als Eingangswandler ein Mikrofon 10, das ein akustisches Signal aufnimmt und in ein elektrisches Signal wandelt. Weiterhin umfasst das Hörhilfegerät eine Signalvorverarbeitungseinheit 11, in der das Mikrofonsignal beispielsweise A/D-gewandelt und vorverstärkt wird. Darüber hinaus ist in dem Hörhilfegerät eine Signalverarbeitungs- und Steuereinheit 12 zur Verarbeitung und frequenzabhängigen Verstärkung des elektrischen Signals vorhanden. Vorzugsweise erfolgt die Signalverarbeitung im Hörhilfegerät mittels eines digitalen Signalprozessors (DSP), dessen Arbeitsweise mittels auf das Hörhilfegerät übertragbarer Programme sowie einstellbare Parameter beeinflussbar ist. Dadurch lässt sich die Arbeitsweise der Signalverarbeitung sowohl an den individuellen Hörverlust eines Hörgeräteträgers als auch an die aktuelle Hörsituation anpassen, in der das Hörhilfegerät gerade betrieben wird. Im Signalpfad des Hörhilfegerätes gemäß der Erfindung ist der Signalverarbeitungsund Steuereinheit 12 eine Kompensationseinheit 13 nachgeschaltet. Die Kompensationseinheit 13 umfasst eine von einem Hörerstrom durchflossene Kompensationsspule 13A, die so ausgerichtet ist, dass sie dem von einem Hörer 14A erzeugten elektromagnetischen Feld entgegenwirkt und dieses kompensiert. Neben der Kompensationsspule 13A kann die Kompensationseinheit 13 ferner eine Kompensationsschaltung umfassen, die das Hörer-Eingangssignal nach Amplitude und/oder Phase modifiziert, bevor dieses der Kompensationsspule 13A zugeführt wird. Dabei ist die Kompensationsschaltung vorteilhaft als aktives oder passives Filter ausgeführt.

Weiterhin umfasst das Hörhilfegerät gemäß Figur 2 einen Hörer 14A, auf den gemäß der Erfindung eine Antennenspule 14B gewickelt ist. Die Antennenspule 14B steht in Verbindung mit der Signalverarbeitungs- und Steuereinheit 12 des Hörhilfegerätes, so dass mittels der Antennenspule 14B ein elektromagnetisches Signal empfangen und in dem Hörhilfegerät weiter verarbeitet werden kann. Umgekehrt kann ausgehend von der Signalverarbeitungs- und Steuereinheit 12 über die Antennenspule 14B auch ein elektromagnetisches Signal von dem Hörhilfegerät abgegeben werden. Sowohl bei einem empfangenen als auch bei einem abgegebenen Signal kann es sich um ein Audiooder ein Datensignal handeln. Dabei werden unter einem Datensignal solche Signale verstanden, die keine Audioinformation tragen, sondern eine sonstige Information, die beispielsweise zur Programmierung oder Steuerung des Hörhilfegerätes dient.

Das Hörhilfegerät gemäß Figur 2 umfasst weiterhin ein Stellglied 15, z.B. einen Lautstärkesteller, durch den die Signalverarbeitung in der Signalverarbeitungs- und Steuereinheit 12 beeinflusst werden kann. Schließlich ist in dem Hörhilfegerät eine Batterie 16 zur Spannungsversorgung der einzelnen Komponenten des Hörhilfegerätes vorhanden.

Ein weiteres Ausführungsbeispiel der Erfindung zeigt Figur 3. Ähnlich dem in Figur 2 dargestellten Hörhilfegerät umfasst auch dieses ein Mikrofon 20 zur Aufnahme eines akustischen Eingangssignals und Wandlung in ein elektrisches Signal, eine Signalvorverarbeitungseinheit 21 zur A/D-Wandlung und Vorverstärkung des Eingangssignals, eine Signalverarbeitungs- und Steuereinheit 22 zur Verarbeitung und frequenzabhängigen Verstärkung des elektrischen Signals, einen Hörer 24A, auf den gemäß der Erfindung eine Antennenspule 24B gewickelt ist, einen Lautstärkesteller 25 sowie eine Batterie 26 zur Spannungsversorgung der Komponenten des Hörhilfegerätes.

Anders als bei dem Ausführungsbeispiel gemäß Figur 2, bei dem mittels einer Kompensationseinheit 13 und insbesondere einer Kompensationsspule 13A ein Überkoppeln eines von dem Hörer 14A erzeugten elektromagnetischen Signals auf die Antennenspule 14B verhindert wird, sieht das Ausführungsbeispiel gemäß Figur 3 eine elektronische Kompensation eines von dem Hörer 24A auf die Antennenspule 24B übertragenen Störsignals vor. Hierzu umfasst die Kompensationseinheit 23 insbesondere ein Subtraktionsfilter 23A sowie weitere Filtermittel 23B. Der Kompensationseinheit 23 ist sowohl das dem Hörer 24A zugeführte elektrische Signal als auch das von der Antennenspule 24B abgegebene elektrische Signal zugeführt.

Da die Antennenspule 24B auf den Hörer 24A gewickelt ist, ist auch das Signalübertragungsverhalten von dem Hörer 24A auf die Antennenspule 24B exakt determinierbar. Dadurch lassen sich Parameter der Kompensationseinheit 23 so einstellen, dass die von dem Hörer 24A herrührenden Signalanteile in dem Ausgangssignal der Antennenspule 24B exakt bestimmt und von dem Ausgangssignal subtrahiert werden können. Der Signalverarbeitungs- und Steuereinheit 22 werden somit lediglich die von einer Signalquelle außerhalb des Hörhilfegerätes herrührenden Signalanteile des Ausgangssignals der Antennenspule 24B zugeführt.

Wie bei dem Ausführungsbeispiel gemäß Figur 2 sind auch die Parameter, insbesondere Filterparameter, der Kompensationseinheit 23 einstellbar, beispielsweise während der Programmierung des Hörhilfegerätes. Vorzugsweise können jedoch auch diese Parameter adaptiv während des Betriebes des Hörhilfegerätes angepasst werden.

Durch das elektronische Kompensationsverfahren wird eine Kompensation durchgeführt, die das Magnetfeld des Hörers nicht beeinflusst. Weiterhin stellt diese Art der Kompensation auch eine sehr energieeffiziente Lösung dar.

### Zusammenfassend wird festgehalten:

Zur drahtlosen Signalübertragung zwischen einem Hörhilfegerät und einem weiteren Gerät ist in dem Hörhilfegerät eine Antennenspule vorhanden. Aufgrund der geforderten Miniaturisierung bei Hörhilfegeräten steht für die Anordnung der Antennenspule im Hörhilfegerät nur wenig Platz zur Verfügung. Die Erfindung schlägt deshalb vor, die Antennenspule auf einen in dem Hörhilfegerät vorhandenen elektroakustischen Wandler bzw. eine den Wandler umgebende Kapsel zu wickeln. Dadurch kann eine verhältnismäßig große Antennenspule in dem Hörhilfegerät bereitgestellt werden, für die kaum zusätzlicher Platz beansprucht wird.

## Patentansprüche

1. Hörhilfegerät mit wenigstens einem Mikrofon (10, 20) zur Aufnahme eines akustischen Eingangssignals und Wandlung in ein elektrisches Signal, einer Signalverarbeitungs- und Steuereinheit (12, 22) zur Verarbeitung des elektrischen Signals, einem Hörer (14A, 24A) zur Wandlung des elektrischen Signals in ein akustisches Signal und mit einer Antennenspule (14B, 24B) zur drahtlosen Datenübertragung zwischen dem Hörhilfegerät und einem weiteren Gerät, **dadurch gekennzeichnet, dass** die Antennenspule (14B, 24B) auf den Hörer (14A, 24A) oder das Mikrofon (10, 20) gewickelt ist.

2. Hörhilfegerät mit wenigstens einem Mikrofon (10, 20) zur Aufnahme eines akustischen Eingangssignals und Wandlung in ein elektrisches Signal, einer Signalverarbeitungs- und Steuereinheit (12, 22) zur Verarbeitung des elektrischen Signals, einem Hörer (14A, 24A) zur Wandlung des elektrischen Signals in ein akustisches Signal und mit einer Antennenspule (14B, 24B) zur drahtlosen Datenübertragung zwischen dem Hörhilfegerät und einem weiteren Gerät, wobei der Hörer (14A, 24A) von wenigstens einem Abschirmblech oder einer Abschirmkapsel umgeben ist, **dadurch gekennzeichnet, dass** die Antennenspule (14B, 24B) auf das Abschirmblech oder die Abschirmkapsel gewickelt ist.

3. Hörhilfegerät nach Anspruch 2, **dadurch gekennzeichnet, dass** die Abschirmkapsel aus Ferritmaterial, Mu-Metall oder einem Eisenblech besteht.

4. Hörhilfegerät nach einem der Ansprüche 1 bis 3, **gekennzeichnet durch** Mittel zur Kompensation eines von dem Hörer (14A, 24A) erzeugten und auf die Antennenspule (14B, 24B) übertragenen Störsignals.

5. Hörhilfegerät nach einem der Ansprüche 4, **dadurch gekennzeichnet, dass** eine Kompensationsspule (13A) zur Kompensation des von dem Hörer (14A, 24A) erzeugten elektromagnetischen Feldes vorhanden ist.

6. Hörhilfegerät nach Anspruch 5, **dadurch gekennzeichnet, dass** die Kompensationsspule (13A) mit auf den Hörer (14A, 24A) oder das Abschirmblech oder die Abschirmkapsel gewickelt ist.

7. Hörhilfegerät nach Anspruch 5 oder 6, **dadurch gekennzeichnet, dass** die Antennenspule (14B, 24B) und die Kompensationsspule (13A) als Spule (4) mit Mittelabgriff ausgeführt sind.

8. Hörhilfegerät nach einem der Ansprüche 5 bis 7, **dadurch gekennzeichnet, dass** eine Kompensationsschaltung vorhanden ist, die ein elektrisches Hörer-Eingangssignal nach Amplitude und/oder Phase modifiziert und in die Kompensationsspule (13A) einspeist.

9. Hörhilfegerät nach Anspruch 8, **dadurch gekennzeichnet, dass** die Kompensationsschaltung als aktives Filter ausgeführt ist.

10. Hörhilfegerät nach Anspruch 8, **dadurch gekennzeichnet, dass** die Kompensationsschaltung als passives Filter ausgeführt ist.

11. Hörhilfegerät nach Anspruch 9 oder 10, **dadurch gekennzeichnet, dass** Filterparameter des Filters statisch wählbar sind.

12. Hörhilfegerät nach Anspruch 9 oder 10, **dadurch gekennzeichnet, dass** Filterparameter des Filters adaptiv während des Betriebes anpassbar sind.

13. Hörhilfegerät nach Anspruch 4, **gekennzeichnet durch** elektronische Mittel zur Kompensation des von dem Hörer (14A, 24A) erzeugten und auf die Antennenspule (14B, 24B) übertragenen Störsignals.

14. Hörhilfegerät nach Anspruch 13, **gekennzeichnet durch** ein Subtraktionsfilter (23A) zur Kompensation des von dem Hörer (14A, 24A) erzeugten und auf die Antennenspule (14B, 24B) übertragenen Störsignals.

## Claims

1. Hearing aid device having at least one microphone (10, 20) for receiving an acoustic input signal and converting said signal into an electrical signal, a signal processing and control unit (12, 22) for processing the electrical signal, a receiver (14A, 24A) for converting the electrical signal into an acoustic signal and having an antenna coil (14B, 24B) for the wireless transmission of data between the hearing aid device and an additional device,
**characterised in that**
the antenna coil (14B, 24B) is wound on the receiver (14A, 24A) or the microphone (10, 20).

2. Hearing aid device having at least one microphone (10, 20) for receiving an acoustic input signal and converting said signal into an electrical signal, a signal processing and control unit (12, 22) for processing the electrical signal, a receiver (14A, 24A) for converting the electrical signal into an acoustic signal and having an antenna coil (14B, 24B) for the wireless transmission of data between the hearing aid device and an additional device, with the receiver (14A, 24A) being surrounded by at least one shielding plate or a shielding capsule,
**characterised in that**
the antenna coil (14B, 24B) is wound on the shielding plate or the shielding capsule.

3. Hearing aid device according to claim 2,
**characterised in that**
the shielding capsule consists of ferrite material, Mu-metal or sheet iron.

4. Hearing aid device according to one of claims 1 to 3,
**characterised by**
means for compensating a noise signal generated by the receiver (14A, 24A) and transmitted to the antenna coil (14B, 24B).

5. Hearing aid device according to one of claims 4,
**characterised in that**
a compensation coil (13A) for compensating the electromagnetic field generated by the receiver (14A, 24A) is present.

6. Hearing aid device according to claim 5,
**characterised in that**
the compensation coil (13A) is also wound on the receiver (14A, 24A) or the shielding plate or the shielding capsule.

7. Hearing aid device according to claim 5 or 6,
**characterised in that**
the antenna coil (14B, 24B) and the compensation coil (13A) are embodied as a coil (4) with a tapping centre.

8. Hearing aid device according to one of claims 5 to 7,
**characterised in that**
a compensation circuit is present, which modifies an electrical receiver input signal according to amplitude and/or phase and feeds it into the compensation coil (13A).

9. Hearing aid device according to claim 8,
**characterised in that**
the compensation circuit is embodied as an active filter.

10. Hearing aid device according to claim 8,
**characterised in that**
the compensation circuit is embodied as a passive filter.

11. Hearing aid device according to claim 9 or 10,
**characterised in that**
filter parameters of the filter can be statically selected.

12. Hearing aid device according to claim 9 or 10,
**characterised in that**
filter parameters of the filter can be adaptively adjusted during operation.

13. Hearing aid device according to claim 4,
**characterised by**
electronic means for compensating the noise signals generated by the receiver (14A, 24A) and transmitted to the antenna coil (14B, 24B).

14. Hearing aid device according to claim 13,
**characterised by**
a subtraction filter (23A) for compensating the noise signal generated by the receiver (14A, 24A) and transmitted to the antenna coil (14B, 24B).

## Revendications

1. Prothèse auditive comprenant au moins un microphone ( 10, 20 ) pour recevoir un signal acoustique d'entrée et le transformer en un signal électrique, une unité ( 12, 22 ) de traitement du signal et de commande pour traiter le signal électrique, un haut parleur ( 14A, 24A ) pour transformer le signal électrique en un signal acoustique et une bobine ( 14B, 24B ) d'antenne pour transmettre sans fil des données entre la prothèse auditive et un autre appareil, **caractérisée en ce que** la bobine ( 14B, 24B ) d'antenne est enroulée sur l'haut parleur ( 14A, 24A ) ou sur le microphone ( 10, 20 ).

2. Prothèse auditive comprenant au moins un microphone ( 10, 20 ) pour recevoir un signal acoustique d'entrée et le transformer en un signal électrique, une unité ( 12, 22 ) de traitement du signal et de commande pour traiter le signal électrique, un haut parleur ( 14A, 24A ) pour transformer le signal électrique en un signal acoustique et une bobine ( 14B, 24B ) d'antenne pour transmettre sans fil des données entre la prothèse auditive et un autre appareil, l'haut parleur ( 14A, 24A ) étant entouré d'au moins une tôle de protection ou d'une capsule de protection,
**caractérisée en ce que** la bobine ( 14B, 24B ) d'antenne est enroulée sur la tôle de protection ou sur la capsule de protection.

3. Prothèse auditive suivant la revendication 2, **caractérisée en ce que** la capsule de protection est en ferrite, en métal Mu ou en une tôle de fer.

4. Prothèse auditive suivant l'une des revendications 1 à 3, **caractérisée par** des moyens de compensation d'un signal parasite produit par l'haut parleur ( 14A, 24A ) et transmis à la bobine ( 14B, 24B ) d'antenne.

5. Prothèse auditive suivant l'une des revendications 1 à 4, **caractérisée par** une bobine ( 13A ) de compensation du champ électromagnétique produit par l'haut parleur ( 14A, 24A ).

6. Prothèse auditive suivant la revendication 5, **caractérisée en ce que** la bobine ( 13A ) de compensation est enroulée sur l'haut parleur ( 14A, 24A ) ou sur la tôle de protection ou sur la capsule de protection.

7. Prothèse auditive suivant la revendication 5 ou 6, **caractérisée en ce que** la bobine ( 14B, 24B ) d'antenne et la bobine ( 13A ) de compensation sont réalisées en bobine ( 4 ) ayant une prise médiane.

8. Prothèse auditive suivant l'une des revendications 5 à 7, **caractérisée en ce qu'**il y a un circuit de compensation qui modifie en amplitude et/ou en phase un signal électrique d'entrée dans l'haut parleur et qui l'envoie dans la bobine ( 13A ) de compensation.

9. Prothèse auditive suivant la revendication 8, **caractérisée en ce que** le circuit de compensation est réalisé sous la forme d'un filtre actif.

10. Prothèse auditive suivant la revendication 8, **caractérisée en ce que** le circuit de compensation est réalisé sous la forme d'un filtre passif.

11. Prothèse auditive suivant la revendication 9 ou 10, **caractérisée en ce que** des paramètres du filtre peuvent être choisis de façon statique.

12. Prothèse auditive suivant la revendication 9 ou 10, **caractérisée en ce que** des paramètres du filtre peuvent être adaptés de façon adaptative pendant le fonctionnement.

13. Prothèse auditive suivant la revendication 14, **caractérisée par** des moyens électroniques de compensation du signal parasite produit par l'haut parleur ( 14A, 24A ) et transmis à la bobine ( 14B, 24B ) d'antenne.

14. Prothèse auditive suivant la revendication 13, **caractérisée par** un filtre ( 23A ) soustractif de compensation du signal parasite produit par l'haut parleur ( 14A, 24A ) et transmis à la bobine ( 14B, 24B ) d'antenne.
